# EUROPÄISCHE PATENTANMELDUNG

(11) **EP 0 855 360 A1**
(43) Veröffentlichungstag der Anmeldung: **29.07.1998**
(21) Anmeldenummer: 98100347.8
(22) Anmeldetag: 10.01.1998
(51) Int. Cl.: B66C 1/22

(54) **Verfahren zum vollautomatishcen Be- und Entladen von Transporteinheiten an insbesondere fahrenden Transportmitteln**

(30) Priorität: 24.01.1997 DE 19702468
(71) Anmelder: Krupp Fördertechnik GmbH, 45143 Essen (DE)
(72) Erfinder: Mende, Burkhard, Dipl.-Ing., 45134 Essen (DE); Lücking, Manfred, Dipl.-Ing., 45277 Essen (DE); Böhmer, Bernhard, 44869 Bochum (DE)

(57) **Zusammenfassung**

Vorgeschlagen wird ein Verfahren zum vollautomatischen Be- und Entladen von Transporteinheiten an insbesondere fahrenden Transportmitteln, bei dem die zu Greifarmpaaren zusammengefaßten und mit einer Traverse (1,10,17) des Verladegeschirrs (Spreaders) zusammenwirkenden Greifarme (4,5,11 bis 14,18 bis 21) gleichzeitig oder geringfügig zeitversetzt um ihre jeweilige im Bereich der Traverse (1,10,17) vorgesehenen Drehachse (2,3,15,16) aus ihrer Ruheposition in ihre Betriebsstellung und umgekehrt geschwenkt werden.

## Beschreibung

Gegenstand der Erfindung ist ein Verfahren zum vollautomatischen Be- und Entladen von Transporteinheiten, wie Wechselbehälter, mit Kranen verladbare Sattelanhänger oder dergleichen an insbesondere fahrenden Transportmitteln, beispielsweise einem Zug, bei dem Greifarme beinhaltende Greifvorrichtungen mit mindestens einer Traverse derart zusammenwirken, daß die Greifarme aus einer in etwa horizontal verlaufenden Ruheposition in eine vertikale Betriebsstellung und nach dem Ladevorgang umgekehrt bewegt werden.

Der DE 43 38 543 A1 ist ein Verladegeschirr (Spreader) für die vollautomatische Handhabung unterschiedlicher Transporteinheiten zu entnehmen mit einer in der Regel horizontal erstreckten, von einem Hubmittel bewegbaren Traverse mit ersten Greifvorrichtungen zum Greifen einer ersten Transporteinheit, beispielsweise eines Containers, in seinem oberen Bereich, wie an oberen Eckbeschlägen, mit zweiten Greifvorrichtungen zum Greifen eines zweiten Transportmittels, wie eines kranverladbaren Sattelanhängers sowie mit in ihrer Greifposition von der Traverse horizontal nach unten gerichteten Betriebsstellung in eine Ruheposition schwenkbaren, an ihren unteren Endbereichen zum Greifen der zweiten Transportmittel Greifklauen aufweisende zweite Arme. Bei diesen Spreadern werden die Greifarme paarweise nacheinander hoch in eine Ruheposition bzw. wieder herunter in eine Betriebsstellung geschwenkt. Nachteilig ist hier festzustellen, daß dabei eine nicht unerhebliche Zeit in Anspruch genommen wird, um die Greifarme nacheinander in die jeweils benötigte Position zu schwenken.

Der Erfindung liegt die Aufgabe zugrunde, die Greifarme des Verladegeschirrs in möglichst kurzer Zeit von der Ruheposition in die Betriebsstellung und umgekehrt zu führen, um die Verladezeiten zu minimieren, was für den automatischen Umschlag am fahrenden Zug von entscheidender Bedeutung ist.

Diese Aufgabe wird erfindungsgemäß dadurch gelöst, daß die zu Greifarmpaaren zusammengefaßten Greifarme aus der Ruheposition von seitlich an der Traverse angebrachten Parkkonsolen angehoben, geöffnet und dann gleichzeitig um ihre jeweilige, im Bereich der Traverse angeordnete Drehachse in ihre Betriebsstellung geschwenkt sowie nach dem Be- oder Entladevorgang wieder aus dem geöffnetem Zustand gleichzeitig hochgeschwenkt und in der Ruheposition auf den Parkkonsolen abgelegt werden.

Diese Aufgabe wird alternativ dadurch gelöst, daß die zu Greifarmpaaren zusammengefaßten Greifarme aus der Ruheposition von seitlich an der Traverse angebrachten Parkkonsolen angehoben, geöffnet und dann geringfügig zeitversetzt um ihre jeweilige, im Bereich der Traverse angeordnete Drehachse in ihre Betriebsstellung geschwenkt sowie nach dem Be- oder Entladevorgang wieder aus dem geöffneten Zustand gleichzeitig oder geringfügig zeitversetzt hochgeschwenkt und in der Ruheposition auf den Parkkonsolen abgelegt werden.

Gegenüber dem Stand der Technik wird durch das erfindungsgemäße sowie das alternative Verfahren eine nicht unerhebliche Zeitersparnis bei der Schwenkbewegung der vorzugsweise zu Greifarmpaaren zusammengefaßten Greifarme von der einen in die andere Position erreicht. Dies ist insbesondere dann von Bedeutung, wenn das Aufnehmen und das Absetzen der Transporteinheiten bei sich bewegenden Transportmitteln, wie beispielsweise Zügen, in kürzester Zeit gewährleistet werden muß.

Vorzugsweise erfolgt die Schwenkbewegung der Greifarmpaare synchron aufeinander zu, unabhängig davon, ob eines der Greifarmpaare nun einen größeren Schwenkwinkel als ein anderes Greifarmpaar zurücklegen muß. Der Antrieb der Greifarmpaare kann in diesem Fall durch Drehantriebe oder durch Hydraulikzylinder erfolgen.

Einem weiteren Gedanken der Erfindung gemäß erfolgt die Schwenkbewegung der Greifarmpaare gleichsinnig, d.h. in die gleiche Richtung. Damit ist der Vorteil verbunden, daß unter Umständen lediglich ein Antriebselement zur Betätigung sämtlicher Greifarmpaare zur Anwendung gelangen kann. Diese Alternative hat aber auch den Vorteil, daß im automatischen Entladebetrieb zwei Verladegeschirre im Pärchenbetrieb dicht hintereinander positioniert arbeiten können, wenn jeweils die dem anderen Verladegeschirr zugewandten Schwenkarmpaare in Richtung Traversenmitte hochgeschwenkt werden und die jeweils anderen Schwenkarmpaare nach außen. Als Antriebe sowohl der nach außen schwenkenden Greifarmpaare als auch der nach innen schwenkenden Greifarmpaare können wahlweise Drehantriebe und/oder Hydraulikzylinder verwendet werden.

Bei dem Einsatz von zwei Verladegeschirren in einer Kranbahn kann es aber von Vorteil sein, jedes Schwenkarmpaar mit je einem Drehantrieb und einem Hydraulikzylinder auszustatten, damit bei einem eventuellen Ausfall eines Verladegeschirrs dieses am Ende der Kranbahn außer Betrieb genommen und das andere trotzdem bis in die Endpositionen gebracht werden kann.

Eine besonders einfache Weiterbildung der Erfindung besteht darin, die Greifarmpaare gleichzeitig mit nur einem gemeinsamen Antrieb nach außen zu schwenken, da damit eine sehr einfache Konstruktion möglich ist. Diese Verfahrensweise hat aber den Nachteil, daß es damit nicht möglich ist, bis dicht an die Endpositionen der Kranbahn zu fahren, wenn die Greifarmpaare in ihre Ruheposition hochgeklappt sind. Es ist auch nicht möglich, zwei Verladegeschirre hintereinander auf derselben Kranbahn zu betreiben. Im konkreten Einzelfall, in dem es auf niedrigste Kosten ankommt, können diese Nachteile jedoch möglicherweise in Kauf genommen werden.

Das erfindungsgemäße Verfahren beinhaltet eine Reihe von alternativen Möglichkeiten, die Greifarmpaare relativ zur Traverse in ihrer Parkposition zu positionieren.

Zum einen können die einzelnen Greifarme der Greifarmpaare mit vorgegebenem Abstand zueinander im wesentlichen übereinander geparkt werden, wobei die Greifarme eines Greifarmpaares etwa auf der Höhe der Traverse und die Greifarme eines weiteren Greifarmpaares oberhalb der Traverse angeordnet sind.

Alternativ besteht die Möglichkeit, daß die Greifarmpaare in ihrer Parkposition so angeordnet sind, daß die Greifarme der Greifarmpaare in die gleiche Richtung geschwenkt im gleichen Winkel zur Traverse liegen, wobei die Parkposition der Greifarme der Greifarmpaare etwa auf Höhe der Traverse vorgesehen sind, wobei sie teilweise im Bereich und teilweise außerhalb der Traverse verlaufen.

Eine weitere Alternative besteht darin, daß die Greifarme der Greifarmpaare in ihrer Parkposition voneinander wegweisend außerhalb der Traverse verlaufen.

Welche der genannten Alternativen zum Einsatz gelangt, ist von den örtlichen Gegebenheiten der Umschlaganlage abhängig. Weitere Einzelheiten, Merkmale und Vorteile des Erfindungsgegenstandes ergeben sich aus der nachfolgenden Beschreibung der zugehörigen Zeichnungen, in denen beispielhaft bevorzugte Ausführungsformen dargestellt sind.
- Fig. 1: Darstellung einer Traverse in mit in Parkposition befindlichen Greifarmen
- Fig. 2: Darstellung einer Traverse mit sich gegeneinander bewegenden Greifarmen kurz nach Verlassen oder vor Erreichen der Parkposition
- Fig. 3: Traverse mit in etwa parallel zueinander verlaufenden Greifarmen in ihrer Parkposition
- Fig. 4: Traverse mit voneinander wegweisenden Greifarmen in ihrer Parkposition
- Fig. 5: Draufsicht auf eine Traverse mit klappbaren Greifarmen in Parkposition
- Fig. 6: Draufsicht auf eine Traverse mit parallel verschiebbaren Greifarmen in ausgeparkter Position

Die Figuren 1 und 2 zeigen eine in etwa rahmenartig ausgebildete Traverse 1, die in ihrem oberen Bereich mit um Drehachsen 2, 3 schwenkbar vorgesehenen Greifarmen 4, 5 in Wirkverbindung steht. Die einzelnen Greifarme 4, 5 weisen im Bereich ihrer freien Enden 6, 7 Greifelemente in Form von Klauen 8, 9 auf.

Fig. 1 zeigt die Parkposition, wobei die Greifarme 4 etwa auf der Höhe der Traverse 1 auf Parkkonsolen 24 geparkt sind, während sich die Greifarme 5 oberhalb der Traverse 1 auf Parkkonsolen 23 in ihrer Ruhestellung befinden. Die Antriebselemente sind in vereinfachter Form dargestellt und mit den Bezugszeichen 25 und 26 versehen.

Fig. 2 zeigt die Greifarme 4, 5 während der Schwenkbewegung, wobei zunächst einmal die Greifarme 4 aus ihrer Ruheposition in Richtung ihrer Betriebsstellung bewegt werden, während geringfügig zeitversetzt, nämlich kurz vor der gezeigten Position, auch die Greifarme 5 folgen. Im Hinblick darauf, daß die Greifarme 5 oberhalb der Greifarme 4 geparkt werden, ist der von diesen zurückzulegende Schwenkwinkel größer als der, den die Greifarme 4 zurücklegen müssen. Entsprechend diesem größeren Schwenkwinkel und dem etwas späteren Start ist die Geschwindigkeit der Greifarme 5 größer als die der Greifarme 4, so daß beide Armpaare gleichzeitig die vertikale Betriebsstellung erreichen. Mit dem umgekehrten Bewegungsablauf werden die Greifarme 4, 5 aus der Betriebsstellung in ihre Ruheposition gebracht.

Durch entsprechende Maßnahmen wie unterschiedliches Spreizen oder Verfahren der Greifarme 4, 5 können diese in einen solchen Abstand zueinander gebracht werden, daß die Bewegung der Greifarme 4, 5 aus ihrer Außerbetriebsstellung bzw. Ruheposition in die Betriebsstellung und umgekehrt auch gleichzeitig erfolgen, ohne daß es zu einer Kollision kommt.

Fig. 3 zeigt eine alternative Außerbetriebsstellung der Greifarme 4, 5, die durch das gleichzeitige Schwenken derselben in die gleiche Richtung erreicht wird. Die Greifarme 4, 5 sind analog zu den Figuren 1 und 2 oberhalb der Traverse 1 schwenkbar um die Drehachsen 2, 3 vorgesehen, wobei die Schwenkbewegung der Greifarme 4, 5 in diesem Beispiel gleichsinnig, d.h. in die gleiche Richtung erfolgt. In ihrer Außerbetriebsstellung sind die Greifarme 4, 5 in etwa parallel zueinander verlaufend so angeordnet, daß die Greifarme 4 im Bereich der Traverse 1 und die Greifarme 5 im wesentlichen außerhalb der Traverse 1 vorgesehen sind. Auch hier sind die vereinfacht dargestellten Antriebselemente mit den Bezugszeichen 25 und 26 versehen.

Fig. 4 zeigt eine weitere Alternative der Ruheposition der Greifarme 4, 5 in Bezug auf die Traverse 1. Analog zu den Figuren 1 und 2 werden auch hier die Greifarme 4, 5 gleichzeitig um die Drehachsen 2, 3 von der hier dargestellten Außerbetriebsstellung in die nicht dargestellte Betriebsstellung und umgekehrt geschwenkt. Die Schwenkbewegung der Greifarme 4, 5 erfolgt in diesem Beispiel nicht gleichsinnig, sondern dergestalt, daß die Greifarme 4, 5 zur Erlangung der Betriebsstellung mittels der Antriebselemente 25, 26 aufeinander zugeschwenkt werden, während es im umgekehrten Fall ein von einander wegschwenken ist.

Fig. 5 zeigt eine Traverse 10 in der Draufsicht, die in Wirkverbindung mit Greifarmen 11, 12, 13, 14 steht, wobei die Greifarme 11, 12 bzw. 13, 14, zu Greifarmpaaren zusammengefaßt, jeweils um die Drehachsen 15, 16 im Bereich der Traverse 10 von der Ruheposition in die Arbeitsstellung und umgekehrt geschwenkt werden. Die Ruheposition der Greifarme 11, 12 ist hierbei auf den Parkkonsolen 24 unterhalb der Ruheposition der Greifarme 13, 14 (Parkkonsolen 23) vorgesehen, so daß sich ein Zustand einstellt, wie er etwa in den Figuren 1 und 2 dargestellt ist. Auch in diesem Beispiel können die Greifarme 11, 12 bzw. 13, 14 gleichzeitig aus ihrer Ruhestellung in ihre Betriebsstellung geführt werden, nachdem sie horizontal um die Achsen 22 gespreizt wurden. Die zum Bewegen der Greifarme 11 bis 14 notwendigen Hydraulikzylinder und/oder Schwenkantriebe sind der Übersichtlichkeit halber hier nicht dargestellt.

Fig. 6 zeigt eine alternative Verfahrensweise, bei welcher die Traverse 17 ebenfalls mit Greifarme 18, 19 bzw. 20, 21 beinhaltenden Greifarmpaaren zusammenwirkt. Bei diesem Verfahrensbeispiel können die Greifarme 20, 21 so weit auseinander gefahren werden, daß sie horizontal aneinander und an den Parkkonsolen 23, 24 vorbeischwenken können, so daß auch hier bei gleichzeitiger Betätigung der Schwenkarme 18, 19 bzw. 20, 21 eine Kollision ausgeschlossen ist. Die zum Bewegen der Greifarme 18 bis 21 notwendigen Hydraulikzylinder und/oder Schwenkantriebe sind auch hier nicht dargestellt.

## Patentansprüche

1. Verfahren zum vollautomatischen Be- und Entladen von Transporteinheiten, wie Wechselbehälter, mit Kranen verladbare Sattelanhänger oder dergleichen, an insbesondere fahrenden Transportmitteln, beispielsweise einem Zug, bei dem Greifarme beinhaltende Greifvorrichtungen mit mindestens einer Traverse derart zusammenwirken, daß die Greifarme aus einer in etwa horizontal verlaufenden Ruheposition in eine vertikale Betriebsstellung und nach dem Ladevorgang umgekehrt bewegt werden,
**dadurch gekennzeichnet,**
daß die zu Greifarmpaaren zusammengefaßten Greifarme (4, 5, 11 bis 14, 18 bis 21) aus der Ruheposition von seitlich an der Traverse (1, 10, 17) angebrachten Parkkonsolen (23, 24) angehoben, geöffnet und dann gleichzeitig um ihre jeweilige, im Bereich der Traverse (1, 10, 17) angeordnete Drehachse (2, 3, 15, 16) in ihre Betriebsstellung geschwenkt sowie nach dem Be- oder Entladevorgang wieder aus dem geöffneten Zustand gleichzeitig hochgeschwenkt und in der Ruheposition auf den Parkkonsolen (23, 24) abgelegt werden.

2. Verfahren zum vollautomatischen Be- und Entladen von Transporteinheiten, wie Wechselbehälter, mit Kranen verladbare Sattelanhänger oder dergleichen, an insbesondere fahrenden Transportmitteln, beispielsweise einem Zug, bei dem Greifarme beinhaltende Greifvorrichtungen mit mindestens einer Traverse derart zusammenwirken, daß die Greifarme aus einer in etwa horizontal verlaufenden Ruheposition in eine vertikale Betriebsstellung und nach dem Ladevorgang umgekehrt bewegt werden,
**dadurch gekennzeichnet,**
daß die zu Greifarmpaaren zusammengefaßten Greifarme (4, 5, 11 bis 14, 18 bis 21) aus der Ruheposition von seitlich an der Traverse (1, 10, 17) angebrachten Parkkonsolen (23, 24) angehoben, geöffnet und dann geringfügig zeitversetzt um ihre jeweilige, im Bereich der Traverse (1, 10, 17) angeordnete Drehachse (2, 3, 15, 16) in ihre Betriebsstellung geschwenkt sowie nach dem Be- oder Entladevorgang wieder aus dem geöffneten Zustand gleichzeitig oder geringfügig zeitversetzt hochgeschwenkt und in der Ruheposition auf den Parkkonsolen (23, 24) abgelegt werden.

3. Verfahren nach Anspruch 1 oder 2,
**dadurch gekennzeichnet,**
daß die Greifarme (4, 5, 11 bis 14, 18 bis 21) unterschiedlich weit geöffnet werden.

4. Verfahren nach Anspruch 1 oder 2,
**dadurch gekennzeichnet,**
daß die Schwenkbewegung der Greifarmpaare im wesentlichen synchron aufeinander zu erfolgt.

5. Verfahren nach Anspruch 1 oder 2,
**dadurch gekennzeichnet,**
daß die Schwenkbewegung der Greifarmpaare gleichsinnig, d.h. in die gleiche Richtung erfolgt.

6. Verfahren nach Anspruch 1 oder 2,
**dadurch gekennzeichnet,**
daß die Schwenkbewegung der Greifarmpaare synchron voneinander weg erfolgt.

7. Verfahren nach einem der Ansprüche 1 bis 6,
**dadurch gekennzeichnet,**
daß die Greifarme (11 bis 14) dadurch geöffnet und geschlossen werden, daß sie um ihre jeweiligen Achsen 22 horizontal geklappt werden.

8. Verfahren nach einem der Ansprüche 1 bis 6,
**dadurch gekennzeichnet,**
daß die Greifarme (18 bis 21) dadurch geöffnet und geschlossen werden, daß sie parallel zu ihrer Ruhestellung verschoben werden.
